# EUROPÄISCHE PATENTSCHRIFT

(11) **EP 1 816 619 B1**
(45) Veröffentlichungstag und Bekanntmachung des Hinweises auf die Patenterteilung: **24.12.2008**
(21) Anmeldenummer: 06002123.5
(22) Anmeldetag: 02.02.2006
(51) Int. Cl.: G08B 29/16, A62C 37/50

(54) **Redundante Überwachungseinrichtung für Feuerlöschanlagen**
Redundant surveillance device for fire extinguishing installations
Dispositif de surveillance redondant pour installations d'extinction d'incendie

(43) Veröffentlichungstag der Anmeldung: 08.08.2007
(73) Patentinhaber: Minimax GmbH & Co KG, 23840 Bad Oldesloe (DE)
(72) Erfinder: Heick, Jan, 23843 Bad Oldesloe (DE)
(74) Vertreter: Lüdtke, Frank

(56) Entgegenhaltungen:
- WO-A-20/05013227
- DE-A1- 3 021 754

## Beschreibung

Die Erfindung betrifft eine redundante Überwachungseinrichtung entsprechend dem Oberbegriff des ersten Patentanspruches.

Die Erfindung ist überall dort anwendbar, wo Steuerventile, vorzugsweise Magnetventile durch Brandmelde- und Feuerlöschzentralen, überwacht werden müssen. Die vorgeschlagene Art der Überwachung ist besonders dann sinnvoll, wenn Anlagen vorhanden sind, bei denen ein Ausfall eines Verbrauchers mehrere weitere Ausfälle nach sich zieht. Das ist z. B. bei Mehrbereichslöschanlagen der Fall, bei denen nur ein Steuerventil vorhanden ist. Fällt dieses Ventil zu 100 % aus, kann kein weiterer Löschbereich mehr angesteuert werden. Die Überwachung aller an eine Brandmeldezentrale angeschlossenen Verbraucher, die eine Löschanlage steuern, wird durch den Verband der Sachversicherer vorgeschrieben. Diese Überwachung soll sicherstellen, daß alle Komponenten einer Brandmelde- bzw. Löschanlage zu jedem Zeitpunkt einsatzbereit sind oder ggf. eine kurzfristige Instandhaltung gewährleistet werden kann.

Um die Funktionalität von Steuerventilen von Feuerlöschanlagen zu überwachen, sind einfache Überwachungswege Spannungspolung oder Impulsauswertung bekannt. Diese haben den Nachteil, daß bei ihrem Ausfall keine Funktionalität des Steuerventils mehr gegeben ist.

Es ist daher Aufgabe der Erfindung, eine redundante Überwachungseinrichtung für Brandmelde- und Feuerlöschzentralen für die elektrische Funktion von Steuerventilen von Feuerlöschanlagen zu entwickeln, wobei der Schaltungsaufwand und die Baugröße minimal sein sollen.

Diese Aufgabe wird durch eine redundante Überwachungseinrichtung nach den kennzeichnenden Merkmalen des ersten Patentanspruches gelöst.
Unteransprüche geben vorteilhafte Ausgestaltungen der Erfindung wieder.

Die erfindungsgemäße Lösung sieht vor, daß zwischen zwei Steuergruppen einer Brandmelde- und Feuerlöschzentrale und zwei Überwachungskreisen mindestens zwei separate Leitungen bestehen, die zu Anschlußklemmen führen. An diesen Anschlußklemmen ist ein Überwachungsmodul angeordnet, mit dem es möglich ist, Steuerventile redundant zu überwachen und das Modul so klein zu halten, daß es in einen Ventilstecker zu montieren ist. Die Überwachung des Ventils erfolgt durch zwei Steuergruppen. Diese Gruppen basieren auf dem Prinzip der Spannungsüberwachung und werden im Auslösefall parallel angesteuert. Die Überwachung des Ventils erfolgt direkt im Anschlußstecker des Ventils. Das Modul beinhaltet zwei Überwachungskreise, an deren Ende Gabelkontakte für einen Plus- und Minuspol angeordnet sind. Zwischen beiden Überwachungskreisen ist eine Spule des zu überwachenden Ventils geschaltet ist. Nach den Anschlußklemmen und innerhalb des Überwachungsmoduls bilden jeweils gleichpolige Leitungen separate Überwachungskreise, in denen Low-Side-Schalter angeordnet und Entkopplungsdioden in Reihe geschaltet sind. Die Entkopplungsdioden, die in Reihe geschaltet sind, sind nur in einem Überwachungskreis angeordnet. Zwischen den beiden Überwachungskreisen sind Darlington-Transistoren angeordnet.

Die zwei separaten Überwachungskreise des Moduls dienen der gemeinsamen Überwachung der Spule des Ventils sowie des Weges von der Brandmelde- bzw. Steuerzentrale zum Verbraucher auf Drahtbruch oder Kurzschluß. Die Überwachung vom Kreis 1 erfolgt im wesentlichen durch eine Entkopplungsdiode und anschließend durch die Ventilspule. Da nach der Spule eine Ableitung von 0 V (Ground) vorhanden ist, kann über einen Spannungsleiter ein Darlington-Transistor angesteuert werden. Dieser Transistor schaltet den eigentlichen Anschlußwiderstand des Überwachungskreises in den Überwachungsweg. Die Überwachung von Kreis 2 erfolgt auf die gleiche Weise wie Kreis 1, nämlich ebenfalls durch die Ventilspule. Wird der Stecker vom Ventil abgezogen und somit ein Drahtbruch in der Ventilzuleitung erzeugt, schließen beide Darlington-Transistoren und auch beide Überwachungskreise, und es wird durch das Abschalten der Endwiderstände ein Drahtbruch erzeugt.

Im Ansteuerungsfall wird je nach Kreis eine Spannung von beispielsweise +19 bis 29 V, an das Modul geschaltet, wodurch eine Zenerdiode leitend wird und über einen Spannungsteiler wird der Low-Side-Schalter eingeschaltet. Dieser Schalter schaltet 0 V (Ground) an die Ventilspule, wodurch das Ventil öffnet und schaltet weiterhin den Darlington-Transistor aus. Durch das Abschalten des Transistors wird auch der Überwachungsanschlußwiderstand abgeschaltet. Durch diese Abschaltung wird der Abschlußwiderstand abgeschaltet und es kann keine Leistung an dem Widerstand verbraucht werden.

Zwischen den separaten Leitungen und den Überwachungskreisen sowie zwischen der Spule und den Überwachungskreisen sind Klemmen und Gabelkontakte angeordnet. Vorteilhaft ist es, im ersten Überwachungskreis, der der Pluspolung dient, zwischen den Klemmen und dem Gabelkontakt zwei Dioden anzuordnen.

Im zweiten Überwachungskreis für die negative Polung sind Low-Side-Schalter zwischen den Klemmen und den Gabelkontakten anzuordnen.

Die Darlington-Transistoren sind unmittelbar nach den Klemmen anzuordnen. Weiterhin ist es vorteilhaft, zwischen den separaten Überwachungskreisen mindestens eine Diode anzuordnen. Darüber hinaus ist es vorteilhaft, zwischen den separaten Überwachungskreisen eine Diode und eine Leuchtdiode anzuordnen.

In vorteilhafter Weise wird vor den Darlington-Transistoren jeweils ein Anschlußwiderstand angeordnet.

Im Folgenden wird die vorgeschlagene Lösung an einer Figur und einem Ausführungsbeispiel näher erläutert.

Die Figur zeigt das Blockdiagramm der Karte der redundanten Überwachung eines Magnetventils 17 für eine Feuerlöschanlage durch eine Brandmelde- und Steuerzentrale 1. Dazu werden zwei Primärsteuerleitungen 2, 3 zu den Klemmen 6, die die Kennzeichnung X1.1, X1.2, X1.3 und X1.4 tragen, geführt. Zwischen den unterschiedlichen Polen + und - der beiden Primärleitungen 2, 3 sind nach den Klemmen 6 Anschlußwiderstände 7,8 mit Darlington-Transistoren 4,5 in Reihe geschaltet. In den Leitungen, die von X1.2 und X1.4 zum Anschluß X4 führen, sind zwei Low-Side-Schalter 9,10 angeordnet. In den Leitungen, die den anderen Überwachungskreis bilden und von X1.1 und X1.3 zu X3 führen, sind zwei Dioden 11,18 angeordnet. Zwischen beiden Überwachungskreisen ist eine Leuchtdiode 13 und parallel eine weitere Diode 12 angeordnet. Zwischen beiden Überwachungskreisen ist die Spule 16 des Magnetventils 17 angeordnet.

Das Überwachen der Ventilspule 16 auf Drahtbruch und Kurzschluß erfolgt für beide Kreise nach dem gleichen Prinzip. Die jeweilige Überwachungsspannung wird über die Klemmen 6 (X1.1 und X1.2) eingespeist und über die Dioden 11,18 (V7, V8) gemeinsam nach 14 (X3) geschaltet. Von 14 (X3) aus wird die Überwachungsspannung durch die Spule 16 des Ventils 17 nach 14 (X4) geleitet und kann von dort aus über die Spannungsteiler R9 und R11 sowie R10 und R12 die Transistoren V9 und V10 für die jeweiligen Überwachungskreise ansteuern. Der Anschlußwiderstand 7 (R3) wird durch V9 nach 0 V (Ground) geschaltet, wobei der Überwachungsstrom durch den Anschlußwiderstand 7 (R3) fließen kann. Für den zweiten Überwachungskreis ist der Anschlußwiderstand 8 (R8) zuständig, der durch V10 gesteuert wird. Durch den Spannungsabfall an den beiden Dioden 11,12 und die Widerstände 7,8 stellt sich an den beiden Klemmen 14,15 eine Spannung ein, die durch die Auswerteelektronik der Zentrale bzw. der Steuereinrichtung 1 gemessen und ausgewertet wird.

### Im Folgenden wird das Ansteuern des Ventils durch den Kreis 1 beschrieben:

Soll die Spule 16 des Ventils 17 durch die Primärsteuerleitung 2 an den Klemmen 6 (X1 und X2) angesteuert werden, wird durch die Zentrale bzw. Steuereinrichtung 1 eine +24 V Spannung an die Klemme 6 (X1.1) angelegt. Durch die Spannung wird die Zenerdiode V1 des Low-Side-Schalters 9 leitend und an Pin 1 von V3 stellt sich über den Spannungsteiler R1 und R2 eine Ansteuerspannung für V3 ein. Der Kondensator C1 dient zum einen zum Glätten von Spannungsspitzen und zum anderen als Ladungsspeicher. Durch die Ansteuerung von V3 schaltet sich dieser durch und wird durch den Pin 2/1 und 3 leitend und schaltet 0 V über die Klemme 15 (X4) an die Spule 16 des Ventils 17. Dadurch wird die Ansteuerspannung des Transistors V9 des Darlington-Transistors 4 kurzgeschlossen und V9 gesperrt. Der Anschlußwiderstand 7 (R3) wird abgeschaltet, wodurch keine Verlustleistung am Anschlußwiderstand 7 (R3) entstehen kann. Gleichzeitig wird über die Dioden 7 (V8) die Spannung +24 V an die Spule 16 des Ventils 17 über die Klemme 14 (X3) geschaltet, wodurch dieses nun anzieht. Des weiteren wird die Zenerdiode V4 leitend und die Leuchtdiode 13 beginnt zu leuchten. Die Widerstände R4 und R5 dienen als Vorwiderstände für die Leuchtdiode 13 (LED H1). Die Diode 12 (V2) dient als Freilaufdiode für die Ventilspule 16.

Im Folgenden wird das Ansteuern des Ventils 17 durch Kreis 2 beschrieben. Soll die Spule 16 des Ventils 17 durch die Primärsteuerleitung 3 an den Klemmen 6 (X1.3 und X1.4) angesteuert werden, wird durch die Zentrale bzw. Steuereinrichtung 1 eine +24 V-Spannung an die Klemme 14 (X1.3) angelegt. Durch die Spannung wird die Zenerdiode V6 des Low-Side-Schalters 10 leitend und an Pin 1 von V5 stellt sich über den Spannungsteiler R6 und R7 eine Ansteuerspannung für V5 ein. Durch die Ansteuerung von V3 schaltet der Kondensator C3 durch und wird zwischen den Pins 4/2 und 3 leitend und schaltet 0 V an die Spule 16 des Ventils 17 über die Klemme 15 (X4). Dadurch wird die Ansteuerspannung des Transistors V10 (Darlington-Transistor 5) kurzgeschlossen und V10 sperrt. Der Anschlußwiderstand 8 (R8) wird abgeschaltet, wodurch keine Verlustleistung an 8 (R8) entstehen kann. Gleichzeitig wird über die Diode 11 (V7) die Spannung von +24 V an die Spule 16 des Ventils 17 über den Gabelkontakt 15 (X4) geschaltet, wodurch die Spule 16 nun anzieht. Des weiteren wird die Z-Diode V4 leitend und die Leuchtdiode 13 beginnt zu leuchten. Die Widerstände R4 und R5 dienen als Vorwiderstände für die Leuchtdiode 13. (LED H1). Die Diode 12 (V2) dient als Freilaufdiode für die Ventilspule 16.

Die Überwachung des Ventils 16 erfolgt nach dem Prinzip der Spannungsüberwachung. Durch die Reihenschaltung der Entkopplungsdioden 11,18, der Ventilspule 16 und der Anschlußwiderstände 7,8 stellt sich an den Klemmen 6 des Überwachungsmoduls eine Spannung ein, die durch die Brandmelde- und Steuerzentrale 1 ausgewertet wird. Die Überwachungskreise auf dem Modul sind jeweils identisch. Die Überwachungsspannung ist von den jeweiligen Zuständen der Primärsteuerleitung 2,3 zu dem Ventil mit Spule 16,17 hin abhängig und kann sich von Ventil zu Ventil deutlich unterscheiden.

### Liste der verwendeten Bezugszeichen

- 1: Brandmelde- und Steuerzentrale
- 2: Primärsteuerleitung 1
- 3: Primärsteuerleitung 2
- 4: Darlington-Transistor Primärleitung 1
- 5: Darlington-Transistor Primärleitung 2
- 6: Klemme (X1.1, X1.2, X1.3, X1.4)
- 7: Anschlußwiderstand R3
- 8: Anschlußwiderstand R8
- 9: Low-Side-Schalter der Primärsteuerleitung 1
- 10: Low-Side-Schalter der Primärsteuerleitung 2
- 11: Diode V7
- 12: Diode V2
- 13: Leuchtdiode V4
- 14: Gabelkontakt X3
- 15: Gabelkontakt X4
- 16: Spule
- 17: Ventil
- 18: Diode V8

## Patentansprüche

1. Redundante Überwachungseinrichtung für die Kontrolle der elektrischen Funktion von Steuer- und/oder Magnetventilen(16, 17) für Feuerlöscheinrichtungen durch eine Brandmelde- und Steuerzentrale (1), **gekennzeichnet dadurch, daß** zwischen zwei Steuergruppen der Brandmelde- und Feuerlöschzentrale (1) mindestens zwei separate Leitungen bestehen, deren jeweils gleichpolige Leitungen separate Überwachungskreise bilden, in denen Low-Side-Schalter (9,10) angeordnet sind und Entkopplungsdioden (11, 12, 18) in Reihe geschaltet sind, wobei zwischen den Überwachungskreisen Darlington-Transistoren (4,5) angeordnet sind und zwischen beiden Überwachungskreisen mindestens eine zu überwachende Spule (16) eines Ventils (17) geschaltet ist.

2. Überwachungseinrichtung nach Anspruch 1, **dadurch gekennzeichnet, daß** zwischen den separaten Leitungen (2,3) und den Steuerkreisen sowie zwischen der Spule (16) und den Überwachungskreisen Klemmen (6) und Gabelkontakte (14, 15) angeordnet sind.

3. Überwachungseinrichtung nach Anspruch 2, **dadurch gekennzeichnet, daß** im ersten Überwachungskreis für die Pluspolung zwischen den Klemmen (6) und dem Gabelkontakt (14) zwei Dioden (16, 18) angeordnet sind.

4. Überwachungseinrichtung nach Anspruch 3, **dadurch gekennzeichnet, daß** im zweiten Überwachungskreis für die Minuspolung die Low-Side-Schalter (9,10) zwischen den Klemmen (6) und dem Gabelkontakt (15) angeordnet sind.

5. Überwachungseinrichtung nach Anspruch 4, **dadurch gekennzeichnet, daß** die Darlington-Transistoren (4, 5) unmittelbar nach den Klemmen (6) angeordnet sind.

6. Überwachungseinrichtung nach Anspruch 5, **dadurch gekennzeichnet, daß** zwischen den separaten Überwachungskreisen mindestens eine Diode (12) angeordnet ist.

7. Überwachungseinrichtung nach Anspruch 6, **dadurch gekennzeichnet, daß** zwischen den separaten Überwachungskreisen eine Diode (12) und eine Leuchtdiode (13) angeordnet sind.

8. Überwachungseinrichtung nach Anspruch 7, **dadurch gekennzeichnet, daß** vor den Darlington-Transistoren (4, 5) ein Anschlußwiderstand (7, 8) angeordnet ist.

## Claims

1. A redundant monitoring device for controlling the electrical function of control and/or solenoid valves (16, 17) for fire extinguishers by a central indicating and controlling equipment (1), **characterized in that** there are at least two separate lines (2, 3) between two control groups of the central indicating and controlling equipment (1), the homopolar lines of each of which forming separate monitoring circuits in which there are disposed low-side switches (9, 10) and in which decoupling diodes (11, 12, 18) are connected in series, Darlington transistors (4, 5) being disposed between the monitoring circuits and at least one coil (16) of a valve (17) to be monitored being connected between said two monitoring circuits.

2. The monitoring device as set forth in claim 1, **characterized in that** terminals (6) and fork contacts (14, 15) are disposed between the separate lines (2, 3) and the control circuits as well as between the coil (16) and the monitoring circuits.

3. The monitoring device as set forth in claim 2, **characterized in that,** in the first monitoring circuit, there are disposed two diodes (16, 18) between the terminals (6) and the fork contact (14) for positive poling.

4. The monitoring device as set forth in claim 3, **characterized in that,** in the second monitoring circuit, the low-side switches (9, 10) are disposed between the terminals (6) and the fork contact (15) for negative poling.

5. The monitoring device as set forth in claim 4, **characterized in that** the Darlington transistors (4, 5) are disposed directly downstream of the terminals (6).

6. The monitoring device as set forth in claim 5, **characterized in that** at least one diode (12) is disposed between the separate monitoring circuits.

7. The monitoring device as set forth in claim 6, **characterized in that** one diode (12) and one light-emitting diode (13) are disposed between the separate monitoring circuits.

8. The monitoring device as set forth in claim 7, **characterized in that** a connection resistance (7, 8) is disposed upstream of the Darlington transistors (4, 5).

## Revendications

1. Dispositif de surveillance redondant pour contrôler la fonction électrique de vannes de commande et/ou d'électrovannes (16, 17) pour des systèmes extincteurs d'incendie par une centrale de détection incendie et de commande (1), **caractérisé par le fait qu'**entre deux groupes de commande de la centrale de détection incendie et de commande (1) sont prévues au moins deux lignes distinctes dont les lignes homopolaires respectives forment des circuits de surveillance distincts dans lesquels sont disposés des commutateurs Low Side (9, 10) et dans lesquels sont montés en série des diodes de découplage (11, 12, 18), des transistors Darlington (4, 5) étant disposés entre les circuits de surveillance et au moins une bobine (16) d'une vanne (17) destinée à être surveillée étant montée entre les deux circuits de surveillance.

2. Dispositif de surveillance selon la revendication 1, **caractérisé en ce que** des bornes (6) et des contacts à fourche (14, 15) sont disposés entre les lignes distinctes (2, 3) et les circuits de commande ainsi qu'entre la bobine (16) et les circuits de contrôle.

3. Dispositif de surveillance selon la revendication 2, **caractérisé en ce que,** dans le premier circuit de surveillance, deux diodes (16, 18) sont disposées pour la polarisation positive entre les bornes (6) et le contact à fourche (14).

4. Dispositif de surveillance selon la revendication 3, **caractérisé en ce que** les commutateurs Low Side (9, 10) sont disposés dans le deuxième circuit de surveillance, entre les bornes (6) et le contact à fourche (15) pour la polarisation négative.

5. Dispositif de surveillance selon la revendication 4, **caractérisé en ce que** les transistors Darlington (4, 5) sont disposés directement en aval des bornes (6).

6. Dispositif de surveillance selon la revendication 5, **caractérisé en ce qu'**au moins une diode (12) est disposée entre les circuits de surveillance distincts.

7. Dispositif de surveillance selon la revendication 6, **caractérisé en ce qu'**une diode (12) et une diode luminescente (13) sont disposées entre les circuits de surveillance distincts.

8. Dispositif de surveillance selon la revendication 7, **caractérisé en ce qu'**une résistance de connexion (7, 8) est disposée en amont des transistors Darlington (4, 5).
